# EUROPÄISCHE PATENTANMELDUNG

(11) **EP 2 676 564 A1**
(43) Veröffentlichungstag der Anmeldung: **25.12.2013**
(21) Anmeldenummer: 12172585.7
(22) Anmeldetag: 19.06.2012
(51) Int. Cl.: A45C 9/00, D06F 81/00, A45C 15/00, A45C 5/00, A45C 11/00

(54) **Reisebehälter**

(71) Anmelder: Hofer, Martin, 4133 Pratteln (CH)
(72) Erfinder: Hofer, Martin, 4133 Pratteln (CH)
(74) Vertreter: Söllner, Udo

(57) **Zusammenfassung**

Es ist ein Reisebehälter (1) vorgesehen, der zur Aufnahme von Reiseutensilien ausgebildet ist und ein multifunktionales Gerät (19) aufweist, welches funktional als Bügeleisen (38) und Haartrockner (39) und Rasierapparat (40) ausgebildet ist.

## Beschreibung

Die vorliegende Erfindung betrifft einen Reisebehälter, der zur Aufnahme von Reiseutensilien ausgebildet ist, nach dem Oberbegriff des Anspruchs 1.

Bei den Reiseutensilien kann es sich um Toilettenartikel für den täglichen Bedarf des Reisenden oder auch um persönliche Gegenstände oder für die Hausarbeit benötigte Gegenstände handeln, die der Reisende auch während seiner Reise, beispielsweise zum Unterhalt seiner Kleidung, benötigt.

Reisebehälter zur Aufnahme von Toilettenartikeln sind bereits bekannt geworden, beispielsweise in der Form eines Kulturbeutels. Es sind auch Reisebehälter in der Form von Koffern bekannt geworden, die aufgeklappt werden können und im Kofferinnenraum eine Mehrzahl von Aufnahmefächern besitzen, die zur Aufnahme von Toilettenartikeln oder anderen persönlichen Gegenständen des Reisenden ausgebildet sind.

Zu den persönlichen Gegenständen des Reisenden kann beispielsweise ein Bügeleisen zählen, welches der Reisende zur Pflege seiner Kleidung benötigt, wenn kein entsprechender Service zur Verfügung steht oder der Reisende diesen nicht benutzen möchte. Auch kann der Reisende für seinen täglichen Bedarf beispielsweise einen Haarföhn benötigen.

Allein diese kurze Aufzählung an Gegenständen für den persönlichen Bedarf macht schon deutlich, dass der Reisende eine Mehrzahl von elektrisch betriebenen Geräten während der Reise mit sich führen muss, die Stauraum benötigen und daher in dem Koffer des Reisenden mitgeführt werden müssen, der auch zur Aufnahme seiner Kleidung dient. Auch bekannte Reisebügeleisen können in einem Kulturbeutel üblicherweise nicht mitgeführt werden, da der Aufnahmeraum des Kulturbeutels dafür nicht ausgebildet ist, insbesondere dann nicht, wenn der Reisende schon einen Haarföhn für Reisezwecke in seinem Kulturbeutel aufbewahrt.

Anhand der GB 569,992 A ist ein multi-funktionaler Reisekoffer bekannt geworden, der zum Trocknen von feuchten Kleidungsstücken ausgebildet und mit einer Anzahl von Reiseartikeln zum alltäglichen Gebrauch bestückt ist. Zum Trocknen von Kleidern weist der Reisekoffer Öffnungen zum Einlassen und Auslassen von Luft und ein Gebläse sowie eine Heizeinrichtung auf, so dass warme Luft durch den Koffer geblasen werden, um Kleidung trocknen zu können. Das Gebläse ist außerdem als Haartrockner ausgebildet. Weitere in dem Reisekoffer integrierte Funktionalitäten finden sich in der Form eines Bügeleisens, Kleiderbügeln, Wäscheklammern und einem Bügelbrett. Die genannten elektrisch betriebenen Geräte liegen dabei jeweils als körperlich eigenständige Geräte vor, die dementsprechend einen großen Platzbedarf aufweisen.

Anhand der US 6,516,535 B1 ist ein Kombigerät bekannt geworden, welches die Funktionalitäten eines Haartrockners und eines Bügeleisens besitzt.

Anhand der DE 297 00 498 U1 ist ein verschließbarer und tragbarer Kulturbeutel bekannt geworden, der zum Aufhängen in auseinander geklappter Form vorgesehen ist, so dass er als eine Art mobiler Badezimmerschrank dient. In aufgehängter und aufgeklappter Form sind zum Beispiel Hygieneartikel in unterschiedlichen Kompartimenten für den Benutzer zugänglich, außerdem sind ein Spiegel und eine kleine Ablagefläche vorgesehen.

Die Druckschrift US 5,161,319 A beschreibt eine Reisetasche und ein zugehöriges, zusammenklappbares und in der Reisetasche verstaubares Bügelbrett. Anhand der US 3,516,523 A ist eine Reisetasche bekannt geworden, welche durch Ausklappen von zwei Seitenflügen in ein Bügelbrett verwandelt werden kann. Anhand der US 3,441,112 A ist ein Reisekoffer bekannt geworden, der durch Aufklappen ebenfalls in ein Bügelbrett verwandelt werden kann.

Ausgehend hiervon liegt der vorliegenden Erfindung die Aufgabe zu Grunde, einen Reisebehälter zu schaffen, der es dem Reisenden ermöglicht, sich auf der Reise einer Mehrzahl elektrisch betriebener Geräte bedienen zu können und diese elektrisch betriebenen Geräte aber nicht in dem zur Aufnahme der Kleidung des Reisenden benötigten Koffer oder Reisetasche oder dergleichen einzeln verstaut werden müssen.

Die Erfindung weist zur Lösung dieser Aufgabe die im Anspruch 1 angegebenen Merkmale auf. Vorteilhafte Ausgestaltungen hiervon sind in den weiteren Ansprüchen beschrieben.

Die Erfindung schafft zur Lösung dieser Aufgabe einen Reisebehälter, der zur Aufnahme von Reiseutensilien ausgebildet ist und ein multifunktionales Gerät aufweist, welches funktional als Bügeleisen und Haarföhn und Rasierapparat ausgebildet ist.

Auf diese Weise integriert der Reisebehälter die von Reisenden benötigten Funktionalitäten des Unterhalts der Kleidung durch ein Bügeleisen, es ermöglicht dem Reisenden die Benutzung eines Haartrockners und gleichzeitig ermöglicht es dem Reisenden die Funktionalität eines Rasierapparat zu nutzen, ohne dass der Reisende hierfür drei eigenständige elektrische Geräte benötigt, die er in seinem Koffer oder seiner Reisetasche oder dergleichen getrennt voneinander mit sich führen müsste.

Das im Reisebehälter vorgesehene multifunktionale Gerät ermöglicht es dem Reisenden, sich unabhängig von einem Hotelservice oder dergleichen um seine Kleidung zu kümmern, indem er die Funktionalität des Bügeleisen des multifunktionalen Geräts nutzt, wobei es sich dabei um die Funktionalität eines elektrisch betriebenen Dampfbügeleisen handeln kann. Das multifunktionale Gerät stellt also die Funktion eines elektrisch betriebenen Dampfbügeleisens zur Verfügung und integriert in einem einzigen Gerät zusätzlich die Funktionalitäten eines Haarföhns und eines elektrischen Rasierapparats.

Durch diese Funktionsintegration eines elektrisch betriebenen Dampfbügeleisens, eines Haartrockners und eines elektrischen Rasierapparats in einem einzigen multifunktionalen Gerät wird die Voraussetzung dafür geschaffen, dass sich der Reisende dieser üblicherweise von drei einzelnen Geräten bereitgestellten Funktionen bedienen kann und dafür aber keinen eigenständigen Stauraum in seinem Reisegepäck benötigt, da sich das multifunktionale Gerät in dem erfindungsgemäßen Reisebehälter angeordnet befindet. Da der Reisebehälter zudem zur Aufnahme einer Vielzahl von weiteren persönlichen Gegenständen des Reisenden, wie beispielsweise Toilettenartikeln, Hygieneartikeln und dergleichen ausgebildet ist, wird durch die Mitnahme dieser Gegenstände auf die Reise kein weiterer Stauraum in dem Reisegepäck benötigt, da sich diese Gegenstände in dem erfindungsgemäßen Reisebehälter neben dem multifunktionalen elektrischen Gerät, wie es vorstehend beschrieben worden ist, mitnehmen lassen.

Es ist nach einer Weiterbildung der Erfindung vorgesehen, dass das multifunktionale Gerät eine gemeinsame elektrische, insbesondere netzunabhängig betreibbare Energieversorgungseinrichtung besitzt. Danach kann über die gemeinsame Energieversorgungseinrichtung sowohl das elektrische Bügeleisen als normales Bügeleisen ohne Dampffunktion oder Bügeleisen mit Dampffunktion betrieben werden, als auch als elektrisch betriebener Haartrockner und als elektrisch betriebener Rasierapparat. Bei der Energieversorgungseinrichtung kann es sich um eine wiederaufladbare Batterie, einen Akkumulator oder eine andere zur Speicherung elektrischer Energie geeignete Einrichtung handeln, die das multifunktionale Gerät so mit elektrischer Energie versorgt, dass es als Bügeleisen mit oder ohne Dampffunktion, als Haartrockner und als Rasierapparat benutzt werden kann.

Es ist nach einer Weiterbildung der Erfindung auch vorgesehen, dass das multifunktionale Gerät einen mit einer Bügelfläche und einer Heizeinrichtung versehenen ersten Gerätekörper und einen davon körperlich trennbaren zweiten Gerätekörper aufweist, der mit einem Warmluftgebläse und mit einer Rasiereinrichtung versehen ist. Diese körperliche Trennbarkeit der beiden Gerätekörper sorgt dafür, dass der zweite Gerätekörper beim Trocknen der Haare und beim Rasieren vom Reisenden so gehandhabt werden kann, wie der Reisende dies auch von körperlich getrennten Geräten eines Haartrockners und eines elektrischen Rasierapparats kennt. Es ist zu diesem Zweck vorgesehen, dass der erste Gerätekörper und/oder der zweite Gerätekörper Rastverbindungen besitzen, die form- und flächenkomplementär zueinander ausgebildet sind, so dass beide Gerätekörper einfach miteinander verrastet werden können und auch einfach durch das Lösen der Rastverbindung voneinander getrennt werden können. Es ist dabei von Vorteil, dass die Rastverbindung oder die Rastverbindungen auch elektrisch leitend ausgebildet sind, so dass mit der körperlichen Verbindung der beiden Gerätekörper auch eine elektrisch leitende Verbindung zwischen einer im zweiten Gerätekörper vorgesehenen elektrischen Energieversorgungseinrichtung und der am ersten Gerätekörper vorgesehenen Heizeinrichtung automatisch mit hergestellt wird.

Ist der zweite Gerätekörper vom ersten Gerätekörper körperlich getrennt, so versorgt die im zweiten Gerätekörper vorgesehene elektrische Energieversorgungseinrichtung sowohl den Haartrockner als auch die elektrische Rasiereinrichtung mit elektrischer Energie und befindet sich der zweite Gerätekörper am ersten Gerätekörper lösbar festgelegt, so sorgt die Rastverbindung dafür, dass auch der zweite Gerätekörper mit elektrischer Energie versorgt wird, um die Bügelfläche zu erwärmen und/oder Dampf zu erzeugen und die Bügelfläche zu erwärmen. Bei der Verwendung des multifunktionalen Geräts als Bügeleisen dient dabei der zweite Gerätekörper gleichzeitig als Grifffläche für die Hand des Reisenden bei der Benutzung und der Führung des multifunktionalen Geräts während des Bügelns.

Die Erfindung sieht nach einer Weiterbildung auch vor, dass der Reisebehälter zwei weitgehend starre Behälterkörper aufweist, die zur Bildung einer weitgehend flachen Ebene aneinander angeordnet werden können und aufeinander angeordnet einen Behälterinnenraum zur Aufnahme der Reiseutensilien ausbilden. Die beiden Behälterkörper können beispielsweise an einer gemeinsamen Trennebene mittels eines Scharniers oder dergleichen verbunden sein, so dass die Behälterkörper zur Bildung einer weitgehend flachen Ebene aufgeklappt werden können, die dann als Bügelfläche bei der Verwendung des multifunktionalen Geräts als Bügeleisen dient. Die Bügelfläche kann zudem gepolstert ausgebildet sein, so dass ein gleichmäßiges und sanftes Führen der Bügelfläche des multifunktionalen Geräts an der Bügelfläche des Reisebehälter das möglich ist. Werden die beiden Behälterkörper an dem Scharnier relativ zueinander verschwenkt, so dass die jeweiligen Behälterinnenräume einander zugeordnet liegen, wird auf diese Weise der Behälterinnenraum zur Aufnahme der Reiseutensilien ausgebildet.

Der Reisebehälter besitzt nach einer vorteilhaften Weiterbildung auch einen zur Aufnahme einer elektrischen Zahnbürste ausgebildeten ersten Aufnahmeraum, und in diesem ersten Aufnahmeraum für die Zahnbürste ist auch ein elektrisches Ladegerät zum Aufladen einer netzunabhängigen elektrischen Energieversorgungseinrichtung der Zahnbürste angeordnet. Durch diese Ausbildung wird wieder Stauraum in dem Innenraum des Reisebehälters gespart. Die Anschlusseinrichtung für die Zahnbürste an dem elektrischen Ladegerät kann so ausgebildet sein, dass die Zahnbürste am Ladegerät angeschlossen werden kann, wenn sie sich in ihrem ersten Aufnahmeraum angeordnet befindet. Dies weist den Vorteil auf, dass die elektrische Zahnbürste auch in dem zusammengeklappt Zustand des Reisebehälters aufgeladen werden kann, wobei zu diesem Zweck an dem elektrischen Ladegerät für die elektrische Zahnbürste eine von der Außenseite des Reisebehälters aus zugängliche Buchse zum Anschluss eines Netzkabels vorgesehen ist. Zusätzlich zu dieser Anschlusseinrichtung zum Aufladen der Zahnbürste im geschlossenen Zustand des Reisebehälters oder alternativ dazu kann an dem Ladegerät auch eine Anschlusseinrichtung vorgesehen sein, die mit der Zahnbürste verbunden werden kann, wenn der Reisebehälter geöffnet ist, die Zahnbürste also stehend an der Anschlusseinrichtung angeschlossen werden kann.

Es ist nach einer Weiterbildung der Erfindung auch vorgesehen, dass der Reisebehälter einen zweiten Aufnahmeraum für mindestens ein weiteres elektrisches Ladegerät aufweist. Bei diesem weiteren elektrischen Ladegerät kann es sich beispielsweise um das Ladegerät für das multifunktionale Gerät handeln, daneben können auch noch weitere Ladegeräte in diesem zweiten Aufnahmeraum angeordnet werden, beispielsweise ein Ladegerät für ein Mobiltelefon, welches dann einerseits sicher verwahrt ist und andererseits auch nicht die Gefahr besteht, dass es bei einer andernfalls notwendigen Unterbringung im Reisegepäck verloren geht.

Die Erfindung sieht nach einer Weiterbildung auch vor, dass der Reisebehälter einen dritten Aufnahmeraum mit mindestens einer Einrichtung zur lösbaren Festlegung von Einrichtungen zur Haarpflege versehen ist, bei denen es sich beispielsweise um eine Haarbürste oder um einen Kamm handeln kann.

Es ist nach einer Weiterbildung der Erfindung auch vorgesehen, dass der Reisebehälter einen vierten und fünften Aufnahmeraum besitzt, die jeweils Einrichtungen zur lösbaren Festlegung von Körperpflegemittelbehältern aufweisen, bei denen es sich beispielsweise um elastische Halteeinrichtungen handeln kann oder um form- und flächenkomplementär zu den Behältern ausgebildete Aufnahmefächer.

Der nach der Erfindung vorgesehene Reisebehälter weist nach einer Weiterbildung auch einen sechsten Aufnahmeraum auf, der zur Aufnahme des multifunktionalen Geräts ausgebildet ist und so dimensioniert ist, dass das multifunktionale Gerät darin angeordnet werden kann, wenn sich der zweite Gerätekörper an dem ersten Gerätekörper angeordnet befindet oder auch dergestalt, dass die beiden Gerätekörper benachbart zueinander aber getrennt voneinander in dem sechsten Aufnahmeraum angeordnet werden.

Es ist nach einer Weiterbildung der Erfindung auch vorgesehen, dass die Behälterkörper mittels mindestens eines Klappscharniers aneinander verschwenkbar angeordnet sind und mittels mindestens einer permanentmagnetischen Einrichtung in einem einen Innenraum mit Aufnahmeräumen ausbildenden Geschlossenenzustand aneinander lösbar festlegbar sind. Mittels der permanentmagnetischen Einrichtung können die beiden Behälterkörper also im geschlossenen Zustand aneinander festgelegt werden und auf diese Weise eine im Reisegepäck des Reisenden definierte Form einnehmen.

Nach einer Weiterbildung der Erfindung ist auch vorgesehen, dass der Reisebehälter mindestens einen verspiegelten Deckel aufweist, der zum Verschließen mindestens eines Aufnahmeraums an einem Behälterkörper verschwenkbar angeordnet ist. Zur verschwenkbaren Anordnung des Deckels ist beispielsweise ein Klappscharnier oder eine gleichwirkende Einrichtung zwischen Deckel und Reisebehälter vorgesehen, so dass der Deckel im geschlossenen Zustand den oder die Aufnahmeräume im Behälterkörper abschließt und aufgrund seiner verspiegelten Außenseite dem Reisenden einen Spiegel zur Verfügung stellt.

Neben diesem verspiegelten Deckel kann an einem Behälterkörper auch ein weiterer Deckel verschwenkbar angebracht sein, der Mittel zur lösbaren Festlegung mindestens einer weiteren Zahnbürste aufweist.

Schließlich schafft die Erfindung auch noch ein multifunktionales elektrisch betriebenes Gerät, welches funktional als Bügeleisen und Haartrockner und Rasierapparat ausgebildet ist und eine gemeinsame elektrische, insbesondere netzunabhängig betreibbare Energieversorgungseinrichtung aufweist. Dieses multifunktionale Gerät ermöglicht eine ausgesprochen Platz sparende Ausbildung eines das Gerät aufnehmenden Behälters, bei dem es sich um einen zur Reisezwecke und zur Aufnahme von Reiseutensilien ausgebildeten Reisebehälter handeln kann.

Die Erfindung wird im Folgenden anhand der Zeichnung näher erläutert. Diese zeigt in:
Fig. 1 eine Ausführungsform des erfindungsgemäßen Reisebehälters im geschlossenen Zustand in einer Ansicht von der Seite;
Fig. 2 eine Draufsichtansicht auf den Reisebehälter nach Fig. 1;
Fig. 3 eine Draufsichtansicht auf den geöffneten Reisebehälter mit darin angeordneten Reiseutensilien;
Fig. 4 eine Darstellung ähnlich derjenigen nach Fig. 3 mit zwei Deckeln, die im geschlossenen Zustand Aufnahmeräume des Reisebehälters abdecken;
Fig. 5 eine Seitenansicht des aufgeklappten Reisebehälters;
Fig. 6 den aufgeklappten Reisebehälter in einer Draufsichtansicht von oben zur Erläuterung der so gebildeten Bügelfläche;
Fig. 7 eine Draufsichtansicht auf das multifunktionale Gerät;
Fig. 8 eine Seitenansicht auf das multifunktionale Gerät;
Fig. 9 eine Ansicht von vorne auf das multifunktionale Gerät; und
Fig. 10 eine Ansicht auf das multifunktionale Gerät von hinten.

Fig. 1 der Zeichnung zeigt eine Ausführungsform des erfindungsgemäßen Reisebehälters 1 in einer Ansicht von der Seite. Der Reisebehälter 1 weist der dargestellten Ausführungsform zwei Behälterkörper 2, 3 auf, die über drei an einer gemeinsamen Trennfläche 4 (siehe Fig. 4) angeordnete Scharniere 5 relativ zueinander verschwenkt werden können.

Im geschlossenen Zustand werden die beiden Behälterkörper 2, 3 über an der jeweiligen Stirnfläche der Behälterkörper vorgesehene Permanentmagnete 6 (siehe Fig. 4) im geschlossenen Zustand gehalten. In der in Fig. 1 und in Fig. 2 dargestellten geschlossenen Stellung des Reisebehälters 1 lässt sich der Reisebehälter 1 einfach in einem nicht näher dargestellten Reisegepäckstück des Reisenden verstauen. Bei der dargestellten Ausführungsform des Reisebehälters 1 handelt es sich um ein von weitgehend starren Behälterkörpern 2, 3 gebildetes Behältnis, welches den im Behälterinnenraum 7 angeordneten Reiseutensilien einen Schutz gegen Stöße und Beschädigungen bietet, also solchen Umständen, die bei Reisegepäckstücken häufig auftreten.

Bei der dargestellten Ausführungsform sind die außen liegenden Flächen 8, 9 der Behälterkörper 2, 3 jeweils gepolstert ausgebildet, um den Schutz gegen Stöße noch zu verbessern und um bei der Nutzung der Flächen 8, 9 in dem in Fig. 6 ersichtlichen aufgeklappten Zustand als Bügelfläche 10 eine gepolstert die Bügelfläche zur Verfügung zu stellen.

Fig. 3 der Zeichnung zeigt den Reisebehälter 1 mit seinen beiden Behälterkörper 2, 3 in einem aufgeklappten Zustand, bei dem der Behälterinnenraum 7 offen zugänglich ist. Der näher anhand von Fig. 4 und Fig. 5 ersichtlichen Deckel 11, 12 sind bei der Darstellung in Fig. 3 weg gelassen worden, um die Sicht auf die einzelnen Aufnahmeräume zu ermöglichen.

In einem ersten Aufnahmeraum 13 ist eine elektrische Zahnbürste 14 angeordnet, die mittels eines ebenfalls im ersten Aufnahmeraum 13 angeordneten elektrischen Ladegeräts 15 aufgeladen werden kann derart, dass die in der elektrischen Zahnbürste 14 angeordnete wiederaufladbare Batterie die elektrische Zahnbürste 14 mit Strom versorgt. Bei der in Fig. 3 dargestellten Ausführungsform besitzt das Ladegerät 15 eine Steckdose 16, an der eine an der elektrischen Zahnbürste 14 vorgesehene, nicht näher dargestellte Buchse zum Aufladen der wiederaufladbaren Batterie angeordnet werden kann.

In einem zweiten Aufnahmeraum 17 ist ein zweites elektrisches Ladegerät 18 angeordnet, mit dem eine wiederaufladbare Batterie eines näher anhand von Fig. 7 bis Fig. 10 ersichtlichen multifunktionalen Geräts 19 mit elektrischer Energie versorgt werden kann. Wie es ohne weiteres ersichtlich ist, können in dem zweiten Aufnahmeraum 17 weitere Ladegeräte oder andere Reiseutensilien angeordnet werden.

In einem dritten Aufnahmeraum 20 sind zur Haarpflege vorgesehene Gegenstände, wie Haarbürsten 21 und 22 angeordnet und zwar an zur lösbaren Festlegung der Haarbürsten vorgesehenen Gummibändern 23.

In einem vierten Aufnahmeraum 24 sind zwei Behältnisse 25, 26 an einer Einrichtung zur lösbaren Festlegung der Körperpflegemittel aufnehmenden Behältnisse 25, 26 angeordnet. Bei der Einrichtung 27 handelt es sich ebenfalls wiederum ein elastisches Band in der Form beispielsweise eines Gummibandes. Benachbart zu den beiden Behältnissen 25, 26 können bei der dargestellten Ausführungsform des Reisebehälters 1 noch Kleinutensilien in einem weiteren, kleinen und mit einem aufklappbaren Deckel 28 versehenen Aufnahmeraum 29 angeordnet werden.

Schließlich besitzt der Reisebehälter 1 auch noch einen fünften Aufnahmeraum 29, in dem weitere Körperpflegemittelbehälter 30, 31 mittels elastischer Bänder 32, 33 lösbar festgelegt werden können.

In einem sechsten Aufnahmeraum 34 ist das multifunktionale Gerät 19 angeordnet, auf das nachfolgend noch näher eingegangen wird.

Fig. 4 der Zeichnung zeigt den aufgeklappten Reisebehälter 1 mit den beiden Deckeln 11, 12, die bei der dargestellten Ausführungsform den ersten bis fünften Aufnahmeraum abschließen. Dabei ist der Deckel 11 als verspiegelter Deckel ausgeführt, d.h. er stellt einen Spiegel 35 zur Verfügung, während der Deckel 12 an seiner Unterseite mit elastischen Aufnahmemitteln 35 für von Hand betätigte Zahnbürsten 37 versehen ist.

Fig. 7 der Zeichnung zeigt eine Ausführungsform des multifunktionalen Geräts 19 in einer Draufsichtansicht von oben. Das multifunktionale Gerät 19 stellt die Funktionen eines Dampfbügeleisens 38, eines Haartrockners 39 und eines elektrischen Rasierapparates 40 zur Verfügung.

Wie es ohne weiteres ersichtlich ist, besitzt das Dampfbügeleisen 38 bei der dargestellten Ausführungsform des multifunktionalen Geräts 19 eine in der Draufsicht elliptische Grundfläche, die gleichzeitig als Bügelfläche 41 zur Verfügung steht. Die Bügelfläche 41 ist dabei an einem ersten Gerätekörper 42 angeordnet, der einen Wassertank 43 und eine elektrische Heizeinrichtung 44 aufweist. Über eine Reguliereinrichtung 45 kann die Menge des von multifunktionalen Geräts 19 erzeugten und zum Bügeln eines nicht näher dargestellten Kleidungsstücks vorgesehenen Dampfes eingestellt werden.

Das multifunktionale Gerät 19 besitzt einen zweiten Gerätekörper 46, der den Haartrockner 39 und den Rasierapparat 40 umfasst. Wie es ohne weiteres ersichtlich ist, ist der zweite Gerätekörper 46 rohrstückförmig ausgebildet und dient gleichzeitig als Grifffläche für eine nicht näher dargestellte Hand eines Benutzers bei der Verwendung des multifunktionalen Geräts 19 als Bügeleisen.

In den zweiten Gerätekörper 46 befindet sich eine wiederaufladbare Batterie 47 angeordnet, die sowohl den Haartrockner 39 als auch den Rasierapparat 40 als auch das Dampfbügeleisen 38 mit elektrischer Energie versorgt.

Wie es anhand von Fig. 3 der Zeichnung ersichtlich ist, kann der zweite Gerätekörper 46 von dem ersten Gerätekörper 42 getrennt werden, so dass der Haartrockner 39 und der Rasierapparat 40 für den Benutzer zur einfachen Handhabung zur Verfügung stehen. Auch in dem vom ersten Gerätekörper 42 getrennten Zustand sind der elektrische Haartrockner 39 und der elektrische Rasierapparat 40 funktionsfähig, da die wiederaufladbare Batterie 47 in dem zweiten Gerätekörper 46 angeordnet ist.

Der erste Gerätekörper 38 besitzt, wie dies anhand von Fig. 3 der Zeichnung ersichtlich ist, eine zur Außenkontur des zweiten Gerätekörpers 46 form- und flächenkomplementäre Vertiefung 48, in die der den Haartrockner 39 mit einem schematisch dargestellten Warmluftgebläse 53 (siehe Fig. 8) und den Rasierapparat 40 umfassende zweite Gerätekörper 46 eingesetzt werden kann. Im Bereich der Vertiefung 48 sind elektrische Kontaktstifte 49 angeordnet, die bei den in der Vertiefung 48 angeordneten zweiten Gerätekörper 46 in elektrische Buchse 50 eingreifen, die mit der wiederaufladbaren Batterie 47 elektrisch gekoppelt sind. Auf diese Weise wird bei der Anordnung des zweiten Gerätekörpers 46 in der Vertiefung 48 automatisch eine elektrische Verbindung zwischen der wiederaufladbaren Batterie 47 und der elektrischen Heizeinrichtung 44 des Dampfbügeleisens 38 hergestellt. Zur lösbaren Festlegung des zweiten Gerätekörpers 46 an dem ersten Gerätekörper 42 ist eine nicht näher dargestellte Rastverbindungen zwischen den beiden Gerätekörper vorgesehen, mittels derer die beiden Gerätekörper lösbar miteinander verrastet werden können.

Fig. 9 der Zeichnung zeigt eine Ansicht des multifunktionalen Geräts 19 von vorne mit einer abnehmbaren Düse 51 des Haartrockners 39 und Fig. 10 der Zeichnung zeigt das multifunktionale Gerät 19 in einer Ansicht von hinten mit einer Draufsichtansicht auf eine Scherfolie 52 des Rasierapparates 40.

Das multifunktionale Gerät 19 erlaubt es dem Reisenden auf die funktionalen Eigenschaften eines Bügeleisen, eines Haartrockners und eines elektrischen Rasierapparat zurückzugreifen, ohne dass er dafür drei einzelne Geräte mit sich führen muss. Die hohe funktionale Integrationsdichte des multifunktionalen Geräts 19 erlaubt eine sehr Platz sparende Anordnung in dem sechsten Aufnahmeraum 34 des Reisebehälters 1 und damit eine insgesamt Platz sparende Ausbildung des Reisebehälters 1.

Hinsichtlich vorstehend im einzelnen nicht näher erläuterter Merkmale der Erfindung wird in übrigen ausdrücklich auf die Patentansprüche und die Zeichnung verwiesen.

### Bezugszeichenliste

- 1: Reisebehälter
- 2: Behälterkörper
- 3: Behälterkörper
- 4: Trennfläche
- 5: Scharniere
- 6: Permanentmagnete
- 7: Behälterinnenraum
- 8: Fläche
- 9: Fläche
- 10: Bügelfläche
- 11: Deckel
- 12: Deckel
- 13: erster Aufnahmeraum
- 14: elektrische Zahnbürste
- 15: Ladegerät
- 16: Steckdose
- 17: zweiter Aufnahmeraum
- 18: zweites Ladegerät
- 19: multifunktionales Gerät
- 20: dritter Aufnahmeraum
- 21: Haarbürste
- 22: Haarbürste
- 23: Gummiband
- 24: vierter Aufnahmeraum
- 25: Behälter
- 26: Behälter
- 27: elastische Einrichtung

- 28: Deckel
- 29: fünfter Aufnahmeraum
- 30: Körperpflegemittelbehälter
- 31: Körperpflegemittelbehälter
- 32: elastisches Band
- 33: elastisches Band
- 34: sechster Aufnahmeraum
- 35: Spiegel
- 36: elastisches Aufnahmemittel
- 37: Zahnbürste
- 38: Dampfbügeleisen
- 39: Haartrockner
- 40: Rasierapparat
- 41: Bügelfläche
- 42: erster Gerätekörper
- 43: Wassertank
- 44: elektrische Heizeinrichtung
- 45: Reguliereinrichtung
- 46: zweite Gerätekörper
- 47: wiederaufladbare Batterie
- 48: Vertiefung
- 49: elektrische Kontaktstifte
- 50: Buchse
- 51: Düse
- 52: Scherfolie
- 53: Warmluftgebläse

## Patentansprüche

1. Reisebehälter (1), der zur Aufnahme von Reiseutensilien ausgebildet ist, **gekennzeichnet durch** ein multifunktionales Gerät (19), welches funktional als Bügeleisen (38) und Haartrockner (39) und Rasierapparat (40) ausgebildet ist.

2. Reisebehälter (1) nach Anspruch 1, **dadurch gekennzeichnet, dass** das Gerät (19) eine gemeinsame elektrische, insbesondere netzunabhängig betreibbare Energieversorgungseinrichtung (47) besitzt.

3. Reisebehälter (1) nach Anspruch 1 oder 2, **dadurch gekennzeichnet, dass** das Gerät (19) einen mit einer Bügelfläche (41) und einer Heizeinrichtung (44) versehenen ersten Gerätekörper (42) und einen davon körperlich trennbaren zweiten Gerätekörper (46) aufweist, der mit einem Warmluftgebläse (53) und mit einer Rasiereinrichtung (40) versehen ist.

4. Reisebehälter (1) nach einem der vorstehenden Ansprüche, **dadurch gekennzeichnet, dass** der Reisebehälter (1) zwei weitgehend starre Behälterkörper (2, 3) aufweist, die zur Bildung einer insbesondere als Bügelfläche ausgebildeten weitgehend flachen Ebene (10) aneinander anordenbar ausgebildet sind und aufeinander angeordnet einen Behälterinnenraum (7) zur Aufnahme der Reiseutensilien ausbilden.

5. Reisebehälter (1) nach einem der vorstehenden Ansprüche, **gekennzeichnet durch** einen zur Aufnahme einer elektrischen Zahnbürste (14) ausgebildeten ersten Aufnahmeraum (13).

6. Reisebehälter (1) nach Anspruch 5, **dadurch gekennzeichnet, dass** in dem ersten Aufnahmeraum (13) für die Zahnbürste (14) ein elektrisches Ladegerät (16) zum Aufladen einer netzunabhängigen elektrischen Energieversorgungseinrichtung der Zahnbürste angeordnet ist.

7. Reisebehälter (1) nach einem der vorstehenden Ansprüche, **gekennzeichnet durch** einen zweiten Aufnahmeraum (17) für mindestens ein weiteres elektrisches Ladegerät (18).

8. Reisebehälter (1) nach einem der vorstehenden Ansprüche, **gekennzeichnet durch** einen dritten Aufnahmeraum (20), der mit mindestens einer Einrichtung (23) zur lösbaren Festlegung von Mitteln zur Haarpflege (21) versehen ist.

9. Reisebehälter (1) nach einem der vorstehenden Ansprüche, **gekennzeichnet durch** einen vierten Aufnahmeraum (24), der mit mindestens einer Einrichtung (27) zur lösbaren Festlegung von Körperpflegemittelbehältern (25, 26) versehen ist.

10. Reisebehälter (1) nach einem der vorstehenden Ansprüche, **gekennzeichnet durch** einen fünften Aufnahmeraum (29), der mit mindestens einer Einrichtung (32) zur lösbaren Festlegung von Körperpflegemittelbehältern (30, 31) versehen ist.

11. Reisebehälter (1) nach einem der vorstehenden Ansprüche, **gekennzeichnet durch** einen sechsten Aufnahmeraum 34), der zur Aufnahme des multifunktionalen Geräts (19) ausgebildet ist, welches funktional als Bügeleisen (38) und Haartrockner (39) und Rasierapparat (40) ausgebildet ist.

12. Reisebehälter (1) nach einem der Ansprüche 4 bis 11, **dadurch gekennzeichnet, dass** die Behälterkörper (2, 3) mittels mindestens eines Klappscharniers (5) aneinander verschwenkbar angeordnet sind und mittels einer permanentmagnetischen Einrichtung (6) oder einem lösbaren Verschluss in einem einen Innenraum mit Aufnahmeräumen ausbildenden geschlossenen Zustand aneinander lösbar festlegbar sind.

13. Reisebehälter (1) nach einem der vorstehenden Ansprüche, **gekennzeichnet durch** mindestens einen verspiegelten Deckel (11), der zum Verschließen mindestens eines Aufnahmeraums an einem Behälterkörper (2, 3) verschwenkbar angeordnet ist.

14. Reisebehälter (1) nach einem der vorstehenden Ansprüche, **gekennzeichnet durch** einen mit Mittel (36) zur lösbaren Festlegung von mindestens einer Zahnbürste (37) ausgebildeten Deckel (12), der zum Verschließen mindestens eines Aufnahmeraums an einem Behälterkörper (2, 3) verschwenkbar angeordnet ist.

15. Multifunktionales elektrisch betriebenes Gerät (19), **dadurch gekennzeichnet, dass** es funktional als Bügeleisen (38) und Haartrockner (39) und Rasierapparat (40) ausgebildet ist und eine gemeinsame elektrische, insbesondere netzunabhängig betreibbare Energieversorgungseinrichtung (47) aufweist.
